# EUROPÄISCHE PATENTSCHRIFT

(11) **EP 0 838 577 B1**
(45) Veröffentlichungstag und Bekanntmachung des Hinweises auf die Patenterteilung: **24.10.2001**
(21) Anmeldenummer: 97118523.6
(22) Anmeldetag: 24.10.1997
(51) Int. Cl.: F01M 1/02, F01M 11/03

(54) **Ölversorgungssystem für einen Kraftfahrzeugmotor**
Oilfeeder system for combustion engine
Système d'amenée d'huile pour moteur à combustion

(30) Priorität: 09.05.1997 DE 19719199; 26.10.1996 DE 19644645
(43) Veröffentlichungstag der Anmeldung: 29.04.1998
(73) Patentinhaber: MAHLE Filtersysteme GmbH, 70376 Stuttgart (DE)
(72) Erfinder: Geiger, Dietmar, D-71336 Waiblingen (DE); Kaiser, Stefan, D-71686 Remseck (DE); Jensen, Hans, D-73237 Kirchheim/Teck (DE); Kunigham, Michael, D-71726 Benningen (DE); Lenzen, Ditrich, D-74343 Sachsenheim (DE); Möhle, Rolf, D-74626 Bretzfeld (DE)
(74) Vertreter: Pfusch, Volker, Dipl.-Ing.

(56) Entgegenhaltungen:
- US-A- 3 223 197
- US-A- 3 353 590
- US-A- 4 040 505
- US-A- 4 324 213
- US-A- 4 370 957
- US-A- 4 974 562
- US-A- 5 203 293
- US-A- 5 647 306
- US5203293 A
- US4974562 A

## Beschreibung

Ein Ölversorgungssystem eines Kraftfahrzeuges besteht aus mehreren Komponenten, wie z.B. Ölpumpe, Ölfilter, Ölkühler sowie entsprechende Ölverbindungsleitungen zwischen den Komponenten, besteht und dient zur Versorgung eines Motors eines Kraftfahrzeuges mit Öl, insbesondere zur Schmierung.

Aufgrund der Vielzahl von Einzelkomponenten eines solchen Ölversorgungssystems ist die Montage am Motor relativ aufwendig. Außerdem wird durch die große Anzahl von Verbindungsleitungen der Gesamtaufbau des Motors bzw. des Motorraumes relativ unübersichtlich, wodurch eine Wartung des Motors bzw. seiner Komponenten erschwert wird. Zusätzlich erfordert die Vielzahl von Ölleitungen eine aufwendige Abdichtung.

Die Erfindung betrifft ein Ölmodul für einen Motor eines Kraftfahrzeuges mit den Merkmalen des Oberbegriffs des Anspruchs 1.

Ein derartiges Ölmodul ist aus der US 4 370 957 bekannt und weist eine Ölpumpe, einen Ölkühler und einen Ölfilter auf. Die Ölpumpe saugt Öl aus einer Ölwanne an und treibt einen Ölkreis zur Versorgung des Motors mit Öl an. Der Ölkühler ist an einen durch eine Kühlmittelpumpe angetriebenen Kühlmittelkreis und an den Ölkreis angeschlossen. Das Ölfilter ist ebenfalls an den Ölkreis angeschlossen. Beim bekannten Ölmodul sind die Fluidverbindungen zwischen Ölmodul und Motor sowie zwischen den Bestandteilen des Ölmoduls als in das Ölmodul integrierte Leitungen und/oder Anschlüsse ausgebildet.

In einem solchen Ölmodul sind die einzelnen Komponenten des Ölversorgungssystems bzw. deren Funktionen zu einer separaten Baugruppe zusammengefaßt. Ein derartiges Ölmodul kann im Rahmen einer Vormontage komplett fertiggestellt werden und im Rahmen einer Endmontage als vollständige Einheit einfach und schnell am Motor montiert werden. Dies stellt für die, insbesondere automatisierte, Fließbandfertigung eines Motors eine erhebliche Vereinfachung dar. Außerdem ist es mit Hilfe eines derartigen Ölmoduls möglich, die einzelnen Bestandteile des Motor-Ölkreislaufes, wie z.B. Ölwanne, Ölpumpe, Ölkühler, Ölfilter raumsparender und übersichtlicher anzuordnen, so daß auf diese Weise der Gesamtaufbau des Motors bzw. des Motorraumes vereinfacht werden kann.

Aus der US 4 974 562 ist es bekannt, einen Ölpumpe in eine Seitenwand einer Ölwanne zu integrieren.

Die US 5 203 293 zeigt eine Ölpumpe, die über eine Montagehalterung an einer Seitenwand einer Ölwanne befestigt ist.

Die vorliegende Erfindung beschäftigt sich mit dem Problem, den Aufbau eines Ölmoduls der vorstehend genannten Art weiter zu vereinfachen.

Dieses Problem wird erfindungsgemäß durch ein Ölmodul mit den Merkmalen des Anspruchs 1 gelöst.

Das erfindungsgemäße Ölmodul wird im wesentlichen dadurch realisiert, daß eine Ölwanne des Kraftfahrzeug-Motors mit Hilfe eines Seitenteils seitlich über eine Stirnseite des Motors hinaus und entlang dieser Stirnseite nach oben verlängert wird. Auf diese Weise kann ausreichend Ein- und Anbauraum geschaffen werden, um Aggregate des Ölkreislaufes, wie z.B. Ölpumpe, Ölkühler, Ölfilter, an oder in der Ölwanne bzw. dem diese verlängernden Seitenteil anzuordnen. Außerdem ist es möglich, Verbindungsleitungen der einzelnen Aggregate sowie Anschlüsse zwischen Ölmodul und Motor bereits während der Herstellung in das Seitenteil bzw. in die Ölwanne zu integrieren, so daß keine zusatzlichen Verbindungsleitungen und zugehörigen Dichtungen erforderlich sind.

Darüber hinaus ist beim erfindungsgemäßen Ölmodul das Seitenteil der Ölwanne auf der der Stirnseite des Motors zugewandten Seite offen ausgebildet und wird erst durch die Montage am Motor durch dessen Stirnseite verschlossen. dabei sind entsprechende Dichtmittel zum öldichten Verschließen des Ölwannenseitenteils an der Motorstirnseite vorgesehen. Diese Maßnahme ermöglicht eine besonders kompakte Bauweise für das Ölmodul, wobei zusätzliche Dichtungen für Anschlüsse an den Motor entfallen können.

Durch die Ausbildung des Seitenteils der Ölwanne in Form einer die Stirnseite des Motors zumindest teilweise überdeckenden Halbschale wird die Stirnseite des Motors funktionell in das Ölmodul integriert, so daß ölseitig zwischen Motor und Ölwanne bzw. deren Seitenteil nur eine Dichtung, vorzugsweise im Umfang des Seitenteils, notwendig ist.

Entsprechend einer bevorzugten Ausführungsform kann die Kühlmittelpumpe in entsprechender Weise einseitig offen ausgebildet sein, mit der Folge, daß die Kühlmittelpumpe erst nach ihrer Montage an der Stirnseite des Motors funktionsfähig wird. Auch hier wird die Anzahl der notwendigen Dichtungen reduziert. Weitere wichtige Vorteile einer derartigen Bauweise sind die dadurch erzielbare Materialeinsparung, folglich ein verringertes Gewicht sowie reduzierte Einbaumaße.

Entsprechend einer bevorzugten Ausführungsform des erfindungsgemäßen Ölmoduls können das Seitenteil, die Kühlmittelpumpe und ein Gehäuse des Ölfilters einteilig hergestellt sein. Diese Maßnahme ermöglicht eine besonders kostengünstige Herstellung des Ölmoduls, wobei eine Herstellung als Kunststoff-Bauteil bevorzugt ist.

Entsprechend einer anderen Ausführungsform des erfindungsgemäßen Ölmoduls können das Seitenteil und das Ölfiltergehäuse einteilig hergestellt sein. Auf diese Weise ist es möglich für diese Baugruppe einen anderen Werkstoff (z.B. Kunststoff) zu verwenden als beispielsweise für die Kühlmittelpumpe (z.B. Aluminium-Druckguß).

In entsprechender Weise kann eine Ausgestaltung, bei der die Kühlmittelpumpe und das Ölfiltergehäuse einteilig hergestellt sind, ebenfalls eine Werkstoffoptimierung ermöglichen.

Entsprechend einer anderen Ausführungsform des erfindungsgemäßen Ölmoduls kann ein zylindrischer Tubus des Ölfiltergehäuses als separates Bauteil ausgebildet und somit insbesondere als Aluminium-Druckguß-Bauteil hergestellt werden, um auf diese Weise besondere Materialanforderungen erfüllen zu können.

Auch ist eine Variante möglich, bei der der genannte Tubus des Ölfiltergehäuses und die Kühlmittelpumpe als einteiliges Bauteil hergestellt sind und zur Erzielung besonders hoher Festigkeitswerte insbesondere aus Aluminium-Druckguß bestehen.

Zur Integration des Ölkühlers in das Ölmodul kann dieser auf verschiedene Arten und Weisen angeordnet werden. Beispielsweise wird der Ölkühler ausschließlich am Seitenteil der Ölwanne angeordnet, wobei seine Anschlüsse und Leitungen im Seitenteil integriert sind.

Bei einer alternativen Ausführungsform ist der Ölkühler teilweise am Seitenteil der Ölwanne und teilweise am Gehäuse der Kühlmittelpumpe angeordnet. Dabei sind die Anschlüsse und Leitungen kühlmittelseitig im Gehäuse der Kühlmittelpumpe und ölseitig im Seitenteil integriert. Eine derartige Ausgestaltungsform ist insbesondere dann von Vorteil, wenn das Seitenteil aus einem Kunststoff und das Kühlmittelpumpengehäuse aus Aluminium hergestellt ist. Denn in diesem Fall können zumindest die kühlmittelseitigen Anschlüsse des Ölkühlers mit Hilfe von axial wirkenden Dichtungen, die relativ hohe Andruckkräfte benötigen, abgedichtet werden, wodurch ein Ausgleich von Montage- und Fertigungstoleranzen möglich ist. Aus denselben Gründen kann auch eine andere Variante derart ausgebildet sein, daß lediglich ein Anschluß des Ölkühlers mit einem im Seitenteil integrierten Anschluß verbunden ist.

Die Anschlüsse, mit denen der Ölkühler in das Ölmodul integriert wird, sind vorzugsweise als Steckverbindungen ausgebildet, um die Montage zu vereinfachen. Dabei können die Steckverbindungen mit Radialdichtungen versehen sein, die schon bei relativ geringen Befestigungskräften eine wirksame Abdichtung bewirken. Dies ist insbesondere dann von Vorteil, wenn eines der Bauteile, beispielsweise das Seitenteil, aus Kunststoff besteht.

Entsprechend einer besonders vorteilhaften Ausführungsform des erfindungsgemäßen Ölmoduls ist die Ölpumpe des Ölkreislaufes in der Ölwanne bzw. in dem Seitenteil der Ölwanne angeordnet, wodurch das Ölmodul besonders kompakt wird und keine besonderen Abdichtungen für die Ölpumpe und deren Leitungen erforderlich sind. Zweckmäßigerweise wird die Ölpumpe mit Hilfe einer Antriebswelle, vorzugsweise der Kurbelwelle, des Motors z.B. über eine Verzahnung innerhalb der Ölwanne bzw. innerhalb des Seitenteils angetrieben.

Zum Antrieb weiterer zusätzlicher Aggregate kann die genannte Antriebswelle des Motors durch das Seitenteil der Ölwanne abgedichtet durchgeführt sein. Beispielsweise treibt die Antriebswelle in bekannter Weise ein Lüfterrad des Motors und eine Lichtmaschine an.

Um den Zusammenbau der separaten Einzelkomponenten des Ölmoduls zum gesamten Ölmodul zu vereinfachen, werden die dazu notwendigen Anschlüsse und Verbindungen vorzugsweise als Steckverbindungen ausgebildet.

Die einzelnen Bestandteile des Ölmoduls, wie Ölwanne, Seitenteil der Ölwanne, Ölfilter mit Deckel, Tubus und einem die Anschlüsse enthaltenden Bodenabschnitt, sowie Kühlmittelpumpe können aus verschiedenen Werkstoffen, vorzugsweise Kunststoff oder Aluminium-Druckguß, hergestellt sein. Außerdem können die verschiedenen Bestandteile des Ölmoduls in unterschiedlichen Kombinationen miteinander einteilig hergestellt sein. Mit Hilfe der dadurch gegebenen vielfältigen Variationsmöglichkeiten kann das Ölmodul an unterschiedliche Anforderungen, wie z.B. die herrschenden Kräfte und Momente, die gewählten Herstellungsverfahren, die erforderlichen Materialeigenschaften, angepaßt werden. Darüber hinaus können die Herstellungskosten, die Montageeigenschaften, Wartungsmöglichkeiten, die Flexibilität und Erweiterungsmöglichkeiten sowie das Gewicht des Ölmoduls auf spezielle Anforderungsprofile abgestimmt werden.

### Beispielhaft seien folgende Varianten genannt:

Das Seitenteil der Ölwanne ist einteilig mit dem Ölfilter aus Kunststoff hergestellt, während die Kühlmittelpumpe aus Aluminium-Druckguß hergestellt ist. Mit Hilfe einer Steckverbindung wird ein Nebenstrom der Kühlmittelpumpe abgezweigt und an entsprechende Leitungen des Seitenteils angeschlossen. Dabei ist der Ölkühler auf dem Seitenteil montiert und mit entsprechenden Leitungen im Seitenteil verbunden. Sämtliche notwendigen Anschlüsse und Leitungen sind dabei bereits in das Seitenteil integriert. Zur Erhöhung der Stabilität, kann das Gehäuse des Ölfilters zusätzlich am Gehäuse der Kühlmittelpumpe befestigt sein.

Ausgehend von dieser Ausführungsform kann zur Erhöhung der Festigkeit des Ölfilters dessen Tubus als separates Bauteil ausgebildet und aus Aluminium-Druckguß herstellt sein.

Bei einer Weiterbildung der letztgenannten Variante ist der Tubus des Ölfiltergehäuses einteilig mit dem Gehäuse der Kühlmittelpumpe aus Aluminium-Druckguß hergestellt. Diese Maßnahme erübrigt eine zusätzliche Befestigung des Ölfiltergehäuses am Kühlmittelpumpengehäuse.

Bei einer anderen Ausführungsform ist das Ölfilter bzw. dessen Gehäuse und die Kühlmittelpumpe einteilig aus Aluminium-Druckguß und das Seitenteil der Ölwanne aus Kunststoff hergestellt. Eine solche Ausführungsform kann bei besonders hohen Belastungen des Ölfiltergehäuses erforderliche sein. Vorzugsweise wird jedoch der Deckel des Ölfilters aus Gewichts- und Kostengründen aus Kunststoff hergestellt sein. Bei einer derartigen Ausführungsform ist der Ölkühler vorzugsweise zum Teil am Gehäuse der Kühlmittelpumpe und zum Teil an dem Seitenteil befestigt. Dabei sind die für den Ölkühler notwendigen Leitungen und Anschlüsse in entsprechender Weise zum Teil im Gehäuse der Kühlmittelpumpe und zum Teil im Seitenteil der Ölwanne integriert. Hierbei wird eine Ausführungsform bevorzugt, bei der die kühlmittelseitigen Anschlüsse im Gehäuse der Kühlmittelpumpe und die ölseitigen Anschlüsse im Seitenteil der Ölwanne integriert sind, um eine konsequente Trennung des Kühlmittelkreises vom Ölkreis zu erhalten.

Eine andere Variante des erfindungsgemäßen Ölmoduls sieht vor, das Seitenteil, das Ölfilter und die Kühlmittelpumpe einteilig, insbesondere aus Kunststoff oder Aluminium-Druckguß herzustellen. Diese Variante ermöglicht eine besonders preiswerte Fertigung mit minimalem Montageaufwand.

Entsprechend einer anderen Variante sind Seitenteil und Ölfilter einteilig hergestellt und bestehen wie die damit über eine Steckverbindung verbundene, separate Kühlmittelpumpe aus Aluminium oder Kunststoff. Dabei können für die Einheit aus Seitenteil und Ölfilter und für die Kühlmittelpumpe unterschiedliche Kunststoffe gewählt sein, die sich insbesondere hinsichtlich ihrer Resistenz gegenüber Ölen und Kühlmitteln unterscheiden.

Weitere wichtige Merkmale und Vorteile ergeben sich aus den Unteransprüchen, aus den Zeichnungen und aus der nachfolgenden Beschreibung eines bevorzugten Ausführungsbeispieles anhand der Zeichnungen. Es zeigen, jeweils schematisch,
- Fig. 1: eine Vorderansicht eines erfindungsgemäßen Ölmoduls,
- Fig. 2: eine Rückansicht des Ölmoduls aus Fig. 1,
- Fig. 3: eine Rückansicht auf ein Gehäuse einer Kühlmittelpumpe, wobei deren Druck- und saugseitige Nebenanschlüsse im Längsschnitt dargestellt sind,
- Fig. 4: eine teilweise Vorderansicht auf das Gehäuse entsprechend Fig. 3 mit weiteren Bestandteilen einer Steckverbindung zwischen den Anschlüssen der Ölmodul-Bestandteile,
- Fig. 5: eine Vorderansicht auf das Kühlmittelpumpengehäuse wie in Fig. 3, jedoch mit einer anderen Ausführungsform der Nebenanschlüsse,
- Fig. 6: eine Detailansicht im Längsschnitt eines Nebenanschlusses des Kühlmittelpumpengehäuses, der mit einem zugehörigen Anschluß mit dem Ölmodul verbunden ist, und
- Fig. 7: eine Detailansicht im Längsschnitt einer anderen Ausführungsform der Steckverbindung zwischen den einander zugeordneten Anschlüssen der Kühlmittelpumpe und des daran angeschlossenen Bestandteil des Ölmoduls.

Entsprechend den Fig. 1 und 2 weist eine bevorzugte Ausführungsform eines Ölmoduls 1 nach der Erfindung im wesentlichen die Außenkontur einer Stirnseite eines nicht dargestellten Motors eines Kraftfahrzeuges auf. Auf der Unterseite des Motors befindet sich eine mit gestrichelten Linien dargestellte Ölwanne 2, an die ein sich entlang der Stirnseite des Motors erstreckendes Seitenteil 3 der Ölwanne 2 abgedichtet angeschlossen ist. Das Seitenteil 3 ist dabei mit mehreren Befestigungsöffnungen 4 versehen, mit deren Hilfe das Seitenteil 3, insbesondere durch Verschrauben an der Stirnseite des Motors befestigbar ist.

Das Seitenteil 3 ist in seinem unteren Bereich als Halbschale ausgebildet, die nach unten zur Ölwanne 2 hin und seitlich zur Stirnseite des Motors hin offen ist. Zur Abdichtung gegenüber der Stirnseite des Motors ist im Bereich der Umfangslinie dieser Halbschale entsprechend Fig. 2 ein Dichtelement 5 angeordnet.

Im Inneren des Seitenteils 3 bzw. innerhalb dessen Halbschale ist eine Ölpumpe 6 angeordnet, die im gezeigten Ausführungsbeispiel über eine Verzahnung 7 von einer Antriebswelle 8, insbesondere der Kurbelwelle, des Motors angetrieben ist. Die Ölpumpe 6 weist eine in die Ölwanne 2 hineinragende Saugleitung 9 und eine Druckleitung 10 auf.

Die Antriebswelle 8 des Motors ist entsprechend Fig. 1 durch das Seitenteil 3 der Ölwanne 2 durchgeführt und kann an dieser Stelle als Antrieb für weitere Aggregate des Motors, wie z.B. Lichtmaschine, Wasserpumpe und Lüfterrad, dienen. Vorteilhafterweise kann bereits bei der Herstellung des Ölmoduls 1 die Ölpumpe 6 mit ihren Leitungen 9 und 10 sowie der Abschnitt der Antriebswelle 8, der zum Antrieb der Ölpumpe 6 dient und durch das Seitenteil 3 durchgeführt ist, im Seitenteil 3 montiert bzw. integriert sein. Auf diese Weise kann der in den Figuren dargestellte Abschnitt der Antriebswelle 8 z.B. mit Hilfe einer Steckverbindung an ein entsprechendes, aus der Stirnseite des Motors austretendes Gegenstück der Antriebs- oder Kurbelwelle des Motors anschließbar sein.

Das von der Ölpumpe 6 über die Saugleitung 9 aus der Ölwanne 2 angesaugte Öl wird über die Druckleitung 10 und durch eine in das Seitenteil 3 integrierte, nicht sichtbare Leitung der Ölseite eines Ölkühlers 11 zugeführt. Dieser ist dabei außen auf dem Seitenteil 3, insbesondere durch Verschraubung, montiert, wobei die öl- und kühlmittelseitigen Anschlüsse des Ölkühlers 11 und die entsprechenden, am bzw. im Seitenteil 3 vorgesehenen Anschlüsse vorzugsweise als Steckverbindungen ausgebildet sind.

Das dem Ölkühler 11 über die Ölpumpe 6 zugeführte erwärmte oder heiße Öl verläßt den Ölkühler 11 gekühlt wiederum durch eine in das Seitenteil 3 integrierte und daher nicht sichtbare Leitung und wird einem Ölfilter 12 zugeführt, in dem das abgekühlte Öl von Verschmutzungen gereinigt wird.

Das Ölfilter 12 weist im Ausführungsbeispiel ein durch einen Deckel 13 verschließbares Gehäuse 16 auf, das aus einem zylindrischen Tubus 14 und einem die Ölanschlüsse enthaltenden Bodenelement 15 gebildet ist. Im Ausführungsbeispiel ist das Ölfiltergehäuse 16 einteilig mit dem Seitenteil 3 hergestellt, wobei die notwendigen Verbindungsleitungen im Seitenteil 3 integriert sind, wodurch im Unterschied zu separaten Verbindungsleitungen keine zusätzlichen Abdichtungen dieser Verbindungen notwendig sind.

Das vom Ölkühler 11 dem Ölfilter 12 zugeführte verunreinigte Öl verläßt diesen gereinigt wieder über eine in das Seitenelement 3 integrierte Abflußleitung 17, die mit einer entsprechenden Eintrittsleitung in der Stirnseite des Motors kommuniziert. Das erhitzte und ggf. mit Verunreinigungen behaftete Öl sammelt sich erneut in der Ölwanne 2 an der Unterseite des Motors.

Zur Kühlmittelversorgung des Ölkühlers 11 sind wiederum entsprechende Kühlmittel-Leitungen in das Seitenteil 3 integriert, die mit einem Kühlmittelstrom kommunizieren. Beim erfindungsgemäßen Ölmodul 1 ist in besonders vorteilhafterweise eine Kühlmittelpumpe 101 zu einer baulichen Einheit zusammengefügt. Dabei wird eine besonders kompakte Konstruktion erzielt, in dem ein Gehäuse 102 der Kühlmittelpumpe 101 einseitig offen ausgebildet ist und erst durch seine Montage an der Stirnseite des Motors geschlossen wird. Diese Maßnahme bewirkt dabei eine Materialeinsparung und somit eine Gewichtseinsparung und ermöglicht eine preiswertere Herstellung. Außerdem ist nur ein entlang der Umfangslinie des Gehäuses 102 verlaufendes Dichtelement notwendig, um den Motor kühlmittelseitig gegenüber der Kühlmittelpumpe 101 abzudichten.

Die Kühlmittelpumpe 101 wird beispielsweise über einen nicht gezeigten Antriebsriemen von der Antriebswelle 8 angetrieben und arbeitet in einer bekannten Art und Weise zur Versorgung des Motors und weiterer, zu kühlender Aggregate mit Kühlmittel. Um einen besonders kompakten Aufbau für das erfindungsgemäße Ölmodul zu erzielen, ist dem Hauptstrom des Kühlmittelkreislaufes ein Nebenstrom mit Hilfe von direkt am Kühlmittelpumpengehäuse 102 vorgesehenen Nebenanschlüssen 108 und 109 abgezweigt. Diese Nebenanschlüsse 108 und 109 und die korrespondierenden Anschlüsse im Seitenteil 3, die über in das Seitenteil 3 integrierte Leitungen den Ölkühler 11 an den Kühlmittel-Nebenstrom anschließen, sind vorteilhafterweise als Steckverbindung ausgebildet.

Entsprechend Fig. 3 ist die Kühlmittelpumpe 101 als Radialpumpe ausgebildet, wobei in dem Gehäuse 102 ein entsprechender Rotor 103 als Kreis angedeutet ist. Das Gehäuse 102 ist an seiner in der Draufsicht gezeigten Gehäuseseite offen, d.h. das Gehäuse 102 wird mit dieser Seite direkt an ein entsprechendes Aggregat, hier an die Stirnseite des Motorblockes eines Kraftfahrzeuges, angeschlossen und mit durch Öffnungen 104 durchgeführte Schrauben an diesem befestigt. Dabei bildet die offene Seite des Gehäuses 102 einen druckseitigen Anschluß 105 (im folgenden als druckseitiger Hauptanschluß 105 bezeichnet).

Am Gehäuse 102 ist, entsprechend Fig. 3 auf der linken Seite, ein als Stutzen ausgebildeter saugseitiger Anschluß 106 (im folgenden als saugseitiger Hauptanschluß 106 bezeichnet) angeordnet. Dieser saugseitige Hauptanschluß 106 bildet z.B. eine Zuleitung vom Kühler des Kühlmittelkreislaufes. Über einen Zusatzanschluß 107, entsprechend Fig. 3 oben, wird der Saugseite der Kühlmittelpumpe 101 bspw. von einem Thermostaten herkommendes Kühlmittel zugeleitet.

Im Gehäuse 102 ist, entsprechend Fig. 3 unten, zusätzlich zum druckseitigen Hauptanschluß 105 ein druckseitiger Nebenanschluß 108 angeformt, der mit dem druckseitigen Innenraum des Gehäuses 102 kommunizierend verbunden ist. In entsprechender Weise ist an einer anderen Stelle des Gehäuses 102, im gezeigten Ausführungsbeispiel im Bereich des saugseitigen Anschlußstutzens 106 ein saugseitiger Nebenanschluß 109 angeformt, der seinerseits mit der Saugseite der Kühlmittelpumpe 101 kommunizierend verbunden ist.

Diese Nebenanschlüsse 108 und 109 weisen jeweils einen deutlich geringeren Durchströmungsquerschnitt als die Hauptanschlüsse 105 und 106 auf. Dadurch wird gewährleistet, daß nur ein vergleichsweise geringer Nebenstrom durch diese Nebenanschlüsse abgezweigt wird und der Hauptstrom dem übrigen Kühlmittelkreislauf im wesentlichen unverändert zur Verfügung steht. Da die Nebenanschlüsse 108 und 109 direkt am Gehäuse 102 der Kühlmittelpumpe 101 angeordnet sind, steht dem Nebenstrom die durch die Kühlmittelpumpe 101 erzeugte Druckdifferenz zur Verfügung.

Die Nebenanschlüsse 108 und 109 sind als zylindrische Aufnahmen 110 ausgebildet und dienen entsprechend Fig. 4 jeweils als Muffe einer Steckverbindung. Als weiterer Bestandteil dieser Steckverbindung ist beim druckseitigen Nebenanschluß 108, entsprechend Fig. 4 links, ein zylindrischer Anschlußstutzen 111 vorgesehen, der an seinem axial freien Ende als Stecker 112 ausgebildet ist. An seinem anderen Ende ist der Anschlußstutzen 111 mit einem in dieser Ansicht nicht gezeigten angeschlossenen Aggregat direkt oder indirekt verbunden. Der Anschlußstutzen 111 bildet auf seiner Innenseite eine mit dem zu kühlenden Aggregat kommunizierende Anschlußöffnung 125.

Beim saugseitigen Nebenanschluß 109, entsprechend Fig. 4 rechts, ist im Unterschied dazu als weiterer Steckverbindungs-Bestandteil ein Verbindungsrohr 113 dargestellt, das an seinen beiden axialen Enden jeweils als Stecker 112 ausgebildet ist.

Die Abdichtung zwischen Anschlußstutzen 111 und druckseitigem Nebenanschluß 108 bzw. zwischen Verbindungsrohr 113 und saugseitigem Nebenanschluß 109 erfolgt jeweils durch einen radial wirkenden Dichtring 114, der in eine im Bereich des Steckers 112 im Anschlußstutzen 111 bzw. im Verbindungsrohr 113 ausgesparte Ringnut 115 eingebracht ist.

Die Nebenanschlüsse 108 und 109 verlaufen in axialer Richtung parallel zueinander, wodurch ein einfaches aufstecken der Kühlmittelpumpe 101 auf ein zusätzliches Aggregat oder umgekehrt ermöglicht wird. Im Ausführungsbeispiel gemäß Fig. 4 ist eine bevorzugte Ausführungsform mit etwa auf gleicher Höhe endenden Muffen bzw. Aufnahmen 110 wiedergegeben.

Durch die räumlich relativ dicht beieinanderliegenden Nebenanschlüsse 108 und 109, durch deren parallele Ausrichtung und deren Ausgestaltung als Steckanschlüsse wird auch eine Modul-Bauweise für anzuschließende Komponenten erleichtert, wobei die miteinander zu verbindenden Anschlußleitungen in den Modul-Elementen integriert sind. Durch die gewählten Steckverbindungen lassen sich die einzelnen Komponenten ohne außenliegende Leitungen zu einem Gesamtmodul zusammenfügen.

Bei einer anderen Ausführungsform entsprechend Fig. 5 sind die Nebenanschlüsse 108 und 109 jeweils als Stutzen 116 ausgebildet, die als Stecker der Steckverbindung dienen. Diese Stecker bzw. Stutzen 116 6 der Nebenanschlüsse 108 und 109 wirken mit entsprechenden als Muffen ausgebildeten Aufnahmen 117 des anzuschließenden Aggregates, hier des Seitenteils 3 der Ölwanne 2 bzw. des Ölkühlers 11, zusammen. Auch hier wird eine Abdichtung zwischen Stecker 116 und Muffe 117 durch einen Dichtring 118 gewährleistet, der in diesem Fall auf einen zurückgenommenen Bereich 119 am axial freien Ende des Stutzens bzw. Steckers 116 aufgeschoben ist.

Bei einer speziellen Ausführungsform ist entsprechend Fig. 6 die als Muffe ausgebildete Aufnahme 110 des Nebenanschlusses 108 mit dem Anschlußstutzen 111 des zusätzlichen Aggregates verbunden, wobei als beispielhafte Ausführungsform der druckseitige Nebenanschluß 108 gewählt wurde, in der gleichen Weise kann diese Ausgestaltung jedoch auch am saugseitigen Nebenanschluß 109 vorgesehen sein. Vom angeschlossenen Aggregat bzw. dem Seitenteil 3 ist in Fig. 6 ein Anschlußbereich 120 dargestellt, der in dieser speziellen Ausführung als separates, an das Aggregat angeschlossenes Zwischenstück ausgebildet ist. Das axial freie Ende des Anschlußstutzens 111 ist wiederum als Stecker 112 ausgebildet, wobei in diesem Fall die Abdichtung durch einen Dichtring 121 erfolgt, der auf einen zurückgenommenen Bereich 122 am axial freien Ende des Anschlußstutzens 111 bzw. des Steckers 112 aufgeschoben ist.

Üblicherweise besteht das Gehäuse 102 der Kühlmittelpumpe 101 aus Metall, insbesondere aus Aluminium-Druckguß, während das angeschlossene Aggregat, z.B. das Ölmodul 1 bzw. das Seitenteil 3, aus Kunststoff hergestellt sein kann. Da die genannten Bauteile großen Temperaturdifferenzen ausgesetzt sind und da diese unterschiedlichen Werkstoffe verschiedene Temperaturausdehnungskoeffizienten aufweisen, kann es zu Relativbewegungen zwischen diesen Komponenten kommen. Die aus Muffe 110 und Stecker 112 gebildete Steckverbindung kann dabei Verschiebungen in ihrer axialen Richtung ausgleichen.

Bei einer anderen, bevorzugten Variante besteht entsprechend Fig. 7 die Steckverbindung zwischen der Kühlmittelpumpe 101 und dem angeschlossenen Aggregat aus dem Nebenanschluß 108, einer diesem gegenüberliegend angeordneten Aufnahme 123 und aus dem Verbindungsrohr 113. Auch hier ist der druckseitige Nebenanschluß 108 nur beispielsweise gewählt. Die geschilderte Ausführungsform kann auch mit dem saugseitigen Nebenanschluß 109 realisiert werden. Die Aufnahme 110 des Nebenanschlusses 108 und die Aufnahme 123 des hier wieder aus einem zusätzlichen Zwischenstück gebildeten Anschlußbereiches 120 des Aggregates sind als Muffen ausgebildet, in welche die als Stecker 112 ausgebildeten axialen Enden des Verbindungsrohres 113 einsteckbar sind. Die Abdichtung erfolgt durch die radial wirkenden Dichtringe 114, die in die ringförmig umlaufenden Nuten 115 eingebracht sind.

In dem in Fig. 7 dargestellten Zustand sind Aufnahme 110 und Aufnahme 123 zueinander fluchtend ausgerichtet, so daß auch diese Verbindung Verschiebungen in Achsrichtung der Aufnahmen 110 und 123 ausgleichen kann. Da aber sowohl die Kühlmittelpumpe 101 als auch das Aggregat (Ölmodul 1) beispielsweise an einem Motorblock 124 fixiert sind, kann es zusätzlich auch zu Wärmeausdehnungsbewegungen kommen, deren Bewegungsrichtung nicht mit der Achsrichtung der Aufnahme 110 und 123 zusammenfällt. Demnach kann sich die dargestellte fluchtende Ausrichtung verändern. Damit dabei keine Verspannungen zwischen den Bauteilen entstehen, die frühzeitige Materialermüdung und somit verringerte Lebenszeit der Bauteile zur Folge haben, wird bei der erfindungsgemäßen Ausgestaltung eine verspannungsfreie Relativbewegung zwischen den Komponenten ermöglicht. Zu diesem Zweck ist der Außendurchmesser des Verbindungsrohres 113 kleiner als die Innendurchmesser der Aufnahme 123 und der Aufnahme 110, so daß das Verbindungsrohr 113 mit Spiel in die Aufnahmen 110 und 123 einführbar ist. Diese Maßnahme gewährleistet zwischen der Kühlmittelpumpe 101 und dem Aggregat bzw. zwischen dem Nebenanschluß 108 des Kühlmittelpumpengehäuses 102 und der Anschlußöffnung 125 des Aggregates auch Verstellbewegungen in einer Richtung, die nicht mit den Längsachsen der Aufnahmen 110 und 123 zusammenfällt.

Durch diese Maßnahmen ist eine kardanische Steckverbindung ausgebildet, deren kardanische Beweglichkeit zusätzlich dadurch unterstützt wird, daß die axialen Enden des Verbindungsrohres 113 abgerundet ausgebildet sind.

Bei der Gestaltung dieser kardanischen Steckverbindung wird berücksichtigt, daß die Dichtringe 114 auch bei extremen Verstellbewegungen der Aufnahmen 110 und 123 gegeneinander eine abgedichtete Verbindung gewährleisten.

Um das Einführen eines Steckers in seine zugehörige Muffe zu vereinfachen, sind die als Muffe ausgebildeten Aufnahmen an ihrer axial freien Öffnung mit einer Fase versehen.

In den Fig. 6 und 7 ist zwar nur der druckseitige Nebenanschluß 108 gezeigt, jedoch werden beide Nebenanschlüsse 108 und 109 vorzugsweise in der gleichen Weise ausgebildet.

## Patentansprüche

1. Ölmodul für einen Motor eines Kraftfahrzeuges, mit einer Ölpumpe (6), die Öl aus einer Ölwanne (2) ansaugt und einen Ölkreis zur Versorgung des Motors mit Öl antreibt, mit einem Ölkühler (11), der an einen durch eine Kühlmittelpumpe (101) angetriebenen Kühlmittelkreis und an den Ölkreis angeschlossen ist, und mit einem an den Ölkreis angeschlossenes Ölfilter (12), wobei die Fluidverbindungen zwischen Ölmodul (1) und Motor sowie zwischen den Bestandteilen des Ölmoduls (1) als in das Ölmodul (1) integrierte Leitungen und/oder Anschlüsse ausgebildet sind,
**dadurch gekennzeichnet,**
**daß** das Ölmodul (1) ein Seitenteil (3) der Ölwanne (2) umfaßt, das sich entlang einer Stirnseite des Motors erstreckt,
**daß** die Ölpumpe (6), der Ölkühler (11), die Kühlmittelpumpe (101), sowie das Ölfilter (12) an oder in diesem Seitenteil (3) angeordnet sind, und
**daß** das Seitenteil (3) der Ölwanne (2) auf der der Stirnseite des Motors zugewandten Seite offen ausgebildet und durch die Montage am Motor durch dessen Stirnseite verschließbar ist.

2. Ölmodul nach Anspruch 1,
**dadurch gekennzeichnet,**
**daß** das Seitenteil (3) der Ölwanne (2) und die Ölwanne (2) als voneinander separierbare Bauteile ausgebildet sind.

3. Ölmodul nach einem der vorhergehenden Ansprüche,
**dadurch gekennzeichnet,**
**daß** das Seitenteil (3) der Ölwanne (2), die Kühlmittelpumpe (101) und ein Gehäuse (16) des Ölfilters (12) oder das Seitenteil (3) der Ölwanne (2) und das Ölfiltergehäuse (16) oder die Kühlmittelpumpe (101) und das Ölfiltergehäuse (16) einteilig ausgebildet sind.

4. Ölmodul nach einem der vorhergehenden Ansprüche,
**dadurch gekennzeichnet,**
**daß** ein zylindrischer Tubus (14) des Ölfiltergehäuses (16) als ein vom übrigen Ölfiltergehäuse (16) separierbares Bauteil ausgebildet ist.

5. Ölmodul nach Anspruch 4,
**dadurch gekennzeichnet,**
**daß** die Kühlmittelpumpe (101) und der Tubus (14) des Ölfiltergehäuses (16) einteilig ausgebildet sind.

6. Ölmodul nach einem der vorhergehenden Ansprüche,
**dadurch gekennzeichnet,**
**daß** der Ölkühler (11) am Seitenteil (3) der Ölwanne (2) angeordnet ist, wobei die zugehörigen Anschlüsse und Leitungen in das Seitenteil (3) integriert sind.

7. Ölmodul nach einem der Ansprüche 1 bis 5,
**dadurch gekennzeichnet,**
**daß** der Ölkühler (11) am Seitenteil (3) und an einem Gehäuse (102) der Kühlmittelpumpe (101) angeordnet ist, wobei die Anschlüsse und Leitungen kühlmittelseitig in das Kühlmittelpumpengehäuse (102) und ölseitig in das Seitenteil (3) integriert sind.

8. Ölmodul nach einem der Ansprüche 1 bis 5,
**dadurch gekennzeichnet,**
**daß** der Ölkühler (11) am Seitenteil (3) und an einem Gehäuse (102) der Kühlmittelpumpe (101) angeordnet ist, wobei ein Anschluß und eine Leitung, insbesondere zur Zuführung von Öl aus der Ölwanne (2) in das Seitenteil (3) integriert sind.

9. Ölmodul nach einem der vorhergehenden Ansprüche,
**dadurch gekennzeichnet,**
**daß** die Ölpumpe in der Ölwanne, insbesondere an der Stirnseite des Motors innerhalb des Seitenteils (3) der Ölwanne (2) angeordnet ist.

10. Ölmodul nach einem der vorhergehenden Ansprüche,
**dadurch gekennzeichnet,**
**daß** eine Antriebswelle (8) des Motors durch das Seitenteil (3) abgedichtet durchgeführt ist.

11. Ölmodul nach einem der vorhergehenden Ansprüche,
**dadurch gekennzeichnet,**
**daß** Verbindungen und/oder Anschlüsse zwischen den Komponenten des Ölmoduls und/oder zwischen dem Ölmodul und dem Motor als Steckverbindungen ausgebildet sind.

12. Ölmodul nach einem der vorhergehenden Ansprüche,
**dadurch gekennzeichnet,**
**daß** ein Gehäuse (102) der Kühlmittelpumpe (101) einen saugseitigen Hauptanschluß 106 und einen druckseitigen Hauptanschluß (105) sowie zusätzlich einen saugseitigen Nebenanschluß (109) und einen druckseitigen Nebenanschluß (108) aufweist, wobei die Nebenanschlüsse (108, 109) jeweils einen geringeren Durchströmungsquerschnitt aufweisen als die Hauptanschlüsse (105, 106).

13. Ölmodul nach Anspruch 12,
**dadurch gekennzeichnet,**
**daß** das Gehäuse (102) der Kühlmittelpumpe (101) einseitig offen ausgebildet und durch die Montage am Motor durch dessen Stirnseite verschließbar ist.

14. Ölmodul nach Anspruch 12 oder 13,
**dadurch gekennzeichnet,**
**daß** die Nebenanschlüsse (108, 109) als Bestandteil einer Steckverbindung zwischen der Kühlmittelpumpe (101) und dem Seitenteil (3) ausgebildet sind und über in das Seitenteil (3) integrierte Leitungen zum Anschluß des Ölkühlers (11) dienen.

15. Ölmodul nach Anspruch 14,
**dadurch gekennzeichnet,**
**daß** die Nebenanschlüsse (108, 109) jeweils als Muffe (110) oder Stecker (112) der Steckverbindung ausgebildet sind und in Achsrichtung parallel zueinander ausgerichtet sind.

16. Ölmodul nach einem der Ansprüche 12 bis 15,
**dadurch gekennzeichnet,**
**daß** jede Steckverbindung durch einen radial wirkenden Dichtring (114, 118, 121) abgedichtet ist, der zwischen Muffe (110, 117, 123) und Stecker (112) angeordnet ist.

17. Ölmodul nach einem der Ansprüche 14 bis 16,
**dadurch gekennzeichnet,**
**daß** wenigstens einer der Nebenanschlüsse (108, 109) über ein Verbindungsrohr (113) mit einer zugeordneten, mit dem Ölkühler kommunizierenden Anschlußöffnung (125) zusammenwirkt, wobei der Nebenanschluß (108, 109) und die Anschlußöffnung (125) jeweils als Muffe (110, 123) ausgebildet sind, während das Verbindungsrohr (113) an seinen axialen Enden jeweils als zu diesen Muffen (110, 123) korrespondierender Stecker (112) ausgebildet ist.

18. Ölmodul nach Anspruch 17,
**dadurch gekennzeichnet,**
**daß** die dem Kühlmittelpumpengehäuse (102) zugeordnete Muffe (110), die dem Ölkühler (11) zugeordnete Muffe (123) und die Stecker (112) des Verbindungsrohres (113) derart ausgebildet und aufeinander abgestimmt sind, daß das Verbindungsrohr (113) mit Spiel in den Nebenanschluß (108, 109) des Kühlmittelpumpengehauses (102) und in die dem Ölkühler (11) zugeordnete Anschlußöffnung (125) einführbar ist, wobei zur Abdichtung vorgesehene Dichtringe (114) entsprechend ausgebildet sind.

19. Ölmodul nach einem der vorhergehenden Ansprüche,
**dadurch gekennzeichnet,**
**daß** in das Ölfilter ein Druckregelventil für den Ölkreislauf des Verbrennungsmotors und/oder der Ölkühler in die Ölwanne oder deren Seitenteil und/oder ein Temperaturregler und/oder ein Ölniveau-Geber in die Ölwanne oder deren Seitenteil und/oder ein Ölmeßstab oder ein dafür vorgesehener Anschluß in die Ölwanne oder deren Seitenteil und/oder ein Öleinfüllrohr in die Ölwanne oder deren Seitenteil und/oder in das Öleinfüllrohr ein Ölnebelabscheider für die Kurbelgehäusegase und/oder ein Kurbelgehäuse-Entlüftungsventil in die Ölwanne oder deren Seitenteil und/oder eine Aufnahme für einen Ölmeßstab in die Ölwanne oder deren Seitenteil und/oder in die Ölwanne oder deren Seitenteil eine Heizschlange für Kraftstoff-Vorwärmung integriert ist.

## Claims

1. Oil module for an engine of a motor vehicle, having an oil pump (6), which takes in oil from an oil sump (2) and drives an oil circuit for supplying the engine with oil, having an oil cooler (11), which is connected to a coolant circuit driven by a coolant pump (101) and to the oil circuit, and having an oil filter (12) connected to the oil circuit, wherein the fluid connections between oil module (1) and engine as well as between the components of the oil module (1) take the form of lines and/or ports integrated into the oil module (1), **characterised in that** the oil module (1) comprises a lateral part (3) of the oil sump (2), which lateral part extends along an end of the engine, that the oil pump (6), the oil cooler (11), the coolant pump (101) and the oil filter (12) are disposed on or in said lateral part (3), and that the lateral part (3) of the oil sump (2) is designed so as to be open at the side facing the end of the engine and is closable by virtue of assembly on the engine by the end of the latter.

2. Oil module according to claim 1, **characterised in that** the lateral part (3) of the oil sump (2) and the oil sump (2) take the form of components, which are separable from one another.

3. Oil module according to any one of the preceding claims, **characterised in that** the lateral part (3) of the oil sump (2), the coolant pump (101) and a housing (16) of the oil filter (12) or the lateral part (3) of the oil sump (2) and the oil filter housing (16) or the coolant pump (101) and the oil filter housing (16) are of an integral construction.

4. Oil module according to any one of the preceding claims, **characterised in that** a cylindrical tube (14) of the oil filter housing (16) takes the form of a component, which is separable from the remaining oil filter housing (16).

5. Oil module according to claim 4, **characterised in that** the coolant pump (101) and the tube (14) of the oil filter housing (16) are of an integral construction.

6. Oil module according to any one of the preceding claims, **characterised in that** the oil cooler (11) is disposed on the lateral part (3) of the oil sump (2), wherein the associated ports and lines are integrated into the lateral part (3).

7. Oil module according to any one of claims 1 to 5, **characterised in that** the oil cooler (11) is disposed on the lateral part (3) and on a housing (102) of the coolant pump (101), wherein the ports and lines are integrated on the coolant side into the coolant pump housing (102) and on the oil side into the lateral part (3).

8. Oil module according to any one of claims 1 to 5, **characterised in that** the oil cooler (11) is disposed on the lateral part (3) and on a housing (102) of the coolant pump (101), wherein a port and a line, in particular for supplying oil from the oil sump (2), are integrated into the lateral part (3).

9. Oil module according to any one of the preceding claims, **characterised in that** the oil pump is disposed in the oil sump, in particular at the end of the engine inside the lateral part (3) of the oil sump (2).

10. Oil module according to any one of the preceding claims, **characterised in that** a drive shaft (8) of the engine is passed in a sealed manner through the lateral part (3).

11. Oil module according to any one of the preceding claims, **characterised in that** connections and/or ports between the components of the oil module and/or between the oil module and the engine take the form of plug-in connections.

12. Oil module according to any one of the preceding claims, **characterised in that** a housing (102) of the coolant pump (101) comprises a suction-side main port 106 and a discharge-side main port (105) as well as additionally a suction-side secondary port (109) and a discharge-side secondary port (108), wherein the secondary ports (108, 109) each have a smaller flow cross section than the main ports (105, 106).

13. Oil module according to claim 12, **characterised in that** the housing (102) of the coolant pump (101) is designed so as to be open at one side and is closable by virtue of assembly on the engine by the end of the latter.

14. Oil module according to claim 12 or 13, **characterised in that** the secondary ports (108, 109) are designed as a component of a plug-in connection between the coolant pump (101) and the lateral part (3) and are used to connect the oil cooler (11) via lines integrated into the lateral part (3).

15. Oil module according to claim 14, **characterised in that** the secondary ports (108, 109) are designed in each case as a socket (110) or plug (112) of the plug-in connection and are aligned in the axial direction parallel to one another.

16. Oil module according to any one of claims 12 to 15, **characterised in that** each plug-in connection is sealed by means of a radially effective sealing ring (114, 118, 121), which is disposed between socket (110, 117, 123) and plug (112).

17. Oil module according to any one of claims 14 to 16, **characterised in that** at least one of the secondary ports (108, 109) cooperates via a connecting pipe (113) with an associated connection opening (125) communicating with the oil cooler, wherein the secondary port (108, 109) and the connection opening (125) are designed in each case as a socket (110, 123), while the connecting pipe (113) at each of its axial ends is designed as a plug (112), which corresponds to said sockets (110, 123).

18. Oil module according to claim 17, **characterised in that** the socket (110) associated with the coolant pump housing (102), the socket (123) associated with the oil cooler (11), and the plugs (112) of the connecting pipe (113) are designed and tuned to one another in such a way that the connecting pipe (113) is insertable with play into the secondary port (108, 109) of the coolant pump housing (102) and into the connection opening (125) associated with the oil cooler (11), wherein sealing rings (114) provided for sealing are of a corresponding construction.

19. Oil module according to any one of the preceding claims, **characterised in that** a pressure control valve for the oil circuit of the internal-combustion engine is integrated into the oil filter and/or the oil cooler is integrated into the oil sump or its lateral part and/or a thermostat and/or an oil level detector is integrated into the oil sump or its lateral part and/or an oil dipstick or a port provided for said purpose is integrated into the oil sump or its lateral part and/or an oil filler pipe is integrated into the oil sump or its lateral part and/or an oil mist separator for the crankcase gases is integrated into the oil filler pipe and/or a crankcase vent valve is integrated into the oil sump or its lateral part and/or a receiver for an oil dipstick is integrated into the oil sump or its lateral part and/or a calorifier for fuel preheating is integrated into the oil sump or its lateral part.

## Revendications

1. Module d'huile pour un moteur d'un véhicule automobile, avec une pompe à huile (6), qui aspire de l'huile d'une cuvette-carter (2) et commande un circuit d'huile pour l'alimentation du moteur en huile, avec un refroidisseur d'huile (11), raccordé à un circuit de réfrigérant commandé par une pompe à réfrigérant (101) et au circuit d'huile, et avec un filtre à huile (12) raccordé au circuit d'huile, les liaisons fluidiques entre le module d'huile (1) et le moteur, ainsi qu'entre les composants du module d'huile (1), étant réalisées sous forme de conduites et/ou de raccords intégrés au module d'huile (1), **caractérisé en ce que** le module d'huile (1) comporte une partie latérale (3) de la cuvette-carter (2), qui s'étend le long d'un côté frontal du moteur, **en ce que** la pompe à huile (6), le refroidisseur d'huile (11), la pompe à réfrigérant (101), ainsi que le filtre à huile (12), sont disposés sur ou dans cette partie latérale (3), et **en ce que** la partie latérale (3) de la cuvette-carter (2) a une réalisation ouverte sur le côté tourné vers le côté frontal du moteur et peut être fermée lors du montage sur le moteur par le côté frontal de ce dernier.

2. Module d'huile suivant la revendication 1, **caractérisé en ce que** la partie latérale (3) de la cuvette-carter (2) et la cuvette-carter (2) sont réalisées sous forme de composants mutuellement séparables.

3. Module d'huile suivant l'une des revendications précédentes, **caractérisé en ce que** la partie latérale (3) de la cuvette-carter (2), la pompe à réfrigérant (101) et un boîtier (16) du filtre à huile (12), ou la partie latérale (3) de la cuvette-carter (2) et le boîtier (16) du filtre à huile, ou la pompe à réfrigérant (101) et le boîtier (16) du filtre à huile, sont réalisés d'une seule pièce.

4. Module d'huile suivant l'une des revendications précédentes, **caractérisé en ce qu'**un tube cylindrique (14) du boîtier (16) du filtre à huile est réalisé sous forme de composant séparable du reste du bottier (16) du filtre à huile.

5. Module d'huile suivant la revendication 4, **caractérisé en ce que** la pompe à réfrigérant (101) et le tube (14) du boîtier (16) du filtre à huile sont réalisés d'une seule pièce.

6. Module d'huile suivant l'une des revendications précédentes, **caractérisé en ce que** le refroidisseur d'huile (11) est disposé sur la partie latérale (3) de la cuvette-carter (2), les raccords et conduites correspondants étant intégrés à la partie latérale (3).

7. Module d'huile suivant l'une des revendications 1 à 5, **caractérisé en ce que** le refroidisseur d'huile (11) est disposé sur la partie latérale (3) et sur un carter (102) de la pompe à réfrigérant (101), les raccords et conduites étant intégrés côté réfrigérant au carter (102) de la pompe à réfrigérant, et côté huile à la partie latérale (3).

8. Module d'huile suivant l'une des revendications 1 à 5, **caractérisé en ce que** le refroidisseur d'huile (11) est disposé sur la partie latérale (3) et sur un carter (102) de la pompe à réfrigérant (101), un raccord et une conduite, en particulier pour l'arrivée d'huile de la cuvette-carter (2), étant intégrés à la partie latérale (3).

9. Module d'huile suivant l'une des revendications précédentes, **caractérisé en ce que** la pompe à huile est disposée dans la cuvette-carter, en particulier sur le côté frontal du moteur à l'intérieur de la partie latérale (3) de la cuvette-carter (2).

10. Module d'huile suivant l'une des revendications précédentes, **caractérisé en ce qu'**un arbre primaire (8) du moteur est guidé de façon étanche au travers de la partie latérale (3).

11. Module d'huile suivant l'une des revendications précédentes, **caractérisé en ce que** des assemblages et/ou raccords entre les composants du module d'huile et/ou entre le module d'huile et le moteur sont réalisés sous forme d'assemblages par emboîtement.

12. Module d'huile suivant l'une des revendications précédentes, **caractérisé en ce qu'**un carter (102) de la pompé à réfrigérant (101) présente un raccord principal (106) côté aspiration et un raccord principal (105) côté refoulement, ainsi qu'en supplément un raccord auxiliaire (109) côté aspiration et un raccord auxiliaire (108) côté refoulement, les raccords auxiliaires (108, 109) présentant respectivement une section transversale d'écoulement inférieure à celle des raccords principaux (105, 106).

13. Module d'huile suivant la revendication 12, **caractérisé en ce que** le carter (102) de la pompe à réfrigérant (101) a une réalisation ouverte d'un côté, et ne peut être fermé que lors du montage sur le moteur par le côté frontal de ce dernier.

14. Module d'huile suivant l'une des revendications 12 et 13, **caractérisé en ce que** les raccords auxiliaires (108, 109) sont réalisés sous forme de composants d'un assemblage par emboîtement entre la pompe à réfrigérant (101) et la partie latérale (3), et servent de raccordement du refroidisseur d'huile (11) par l'intermédiaire de conduites intégrées à la partie latérale (3).

15. Module d'huile suivant la revendication 14, **caractérisé en ce que** les raccords auxiliaires (108, 109) sont respectivement réalisés sous forme de manchon (110) ou de fiche (112) de l'assemblage par emboîtement, et sont orientés parallèlement entre eux dans le sens axial.

16. Module d'huile suivant l'une des revendications 12 à 15, **caractérisé en ce que**, chaque assemblage par emboîtement est étanchéifié par une bague d'étanchéité (114, 118, 121) agissant dans le sens radial, disposée entre le manchon (110, 117, 123) et la fiche (112).

17. Module d'huile suivant l'une des revendications 14 à 16, **caractérisé en ce qu'**au moins l'un des raccords auxiliaires (108, 109) concourt par l'intermédiaire d'un tube de jonction (113) avec une ouverture de jonction associée (125) communiquant avec le refroidisseur d'huile, le raccord auxiliaire (108, 109) et l'ouverture de jonction (125) étant respectivement réalisés sous forme de manchon (110, 123), tandis que le tube de jonction (113) est réalisé sur chacune de ses extrémités axiales sous forme de fiche (112) correspondante à ces manchons (110, 123).

18. Module d'huile suivant la revendication 17, caractérisé en ce gue le manchon (110) associé au carter (102) de la pompe à réfrigérant, le manchon (123) associé au refroidisseur d'huile (11), et les fiches (112) du tube de jonction (113), ont une réalisation et une adaptation mutuelle telles que le tube de jonction (113) peut être introduit avec jeu dans le raccord auxiliaire (108, 109) du carter (102) de la pompe à réfrigérant et dans l'ouverture de jonction (125) associée au refroidisseur d'huile (11), des bagues d'étanchéité (114) prévues pour l'étanchéité étant réalisées en conséquence.

19. Module d'huile suivant l'une des revendications précédentes, **caractérisé en ce qu'**une soupape de régulation de pression pour le circuit d'huile du moteur à combustion interne est intégrée au filtre à huile, et/ou le refroidisseur d'huile est intégré à la cuvette-carter ou à la partie latérale de cette dernière, et/ou un thermostat et/ou un indicateur de niveau d'huile est intégré à la cuvette-carter ou à la partie latérale de cette dernière, et/ou une jauge de niveau d'huile ou un raccord prévu à cet effet est intégré à la cuvette-carter ou à la partie latérale de cette dernière, et/ou un tube de remplissage d'huile est intégré à la cuvette-carter ou à la partie latérale de cette dernière, et/ou un séparateur de brouillard d'huile pour les gaz du carter-moteur est intégré au tube de remplissage d'huile, et/ou une soupape de dégagement d'air du carter-moteur est intégrée à la cuvette-carter ou à la partie latérale de cette dernière, et/ou un logement pour une jauge de niveau d'huile est intégré à la cuvette-carter ou à la partie latérale de cette dernière, et/ou un serpentin pour le préchauffage du carburant est intégré à la cuvette-carter ou à la partie latérale de cette dernière.
